# EUROPÄISCHE PATENTSCHRIFT

(11) **EP 2 474 682 B1**
(45) Veröffentlichungstag und Bekanntmachung des Hinweises auf die Patenterteilung: **04.07.2018**
(21) Anmeldenummer: 11006006.8
(22) Anmeldetag: 22.07.2011
(51) Int. Cl.: E04F 10/06

(54) **Markise**
Awning
Marquise

(30) Priorität: 08.01.2011 DE 202011001254 U
(43) Veröffentlichungstag der Anmeldung: 11.07.2012
(73) Patentinhaber: Rück Grundbesitz und Beteiligungs GmbH & Co. KG, 73230 Kirchheim/Teck (DE)
(72) Erfinder: Rück, Hans-Peter, 73230 Kirchheim (DE)
(74) Vertreter: Ruckh, Rainer Gerhard

(56) Entgegenhaltungen:
- DE-A1- 19 548 552
- DE-A1- 19 802 114

## Beschreibung

Die Erfindung betrifft eine Markise.

Derartige Markisen werden in unterschiedlichen Größen als Beschattungsvorrichtungen an Gebäuden eingesetzt. Dabei ist eine Markise generell so aufgebaut, dass sie eine Wickelwelle aufweist, auf welcher ein Markisentuch auf- und abwickelbar gelagert ist.

Das Ausfahren und Einfahren des Markisentuchs kann prinzipiell manuell, bevorzugt jedoch auch mittels eines Antriebs erfolgen. Ist das Markisentuch ausgefahren, so ist dieses mit einer beträchtlichen Spannung an der Wickelwelle gehalten. Eine typische Bauform einer Markise ist eine Gelenkarmmarkise, bei welcher das vordere Ende des Markisentuchs an einer Fallstange gehalten ist, so dass das ausgefahrene Markisentuch mit Spannung zwischen Wickelwelle und Fallstange gehalten ist.

Bei zahlreichen Applikationen beträgt die Länge der Wickelwelle und damit auch die sich über die gesamte Länge der Wickelwelle erstreckende Breite des Markisentuchs mehrere Meter. Insbesondere bei derartigen großdimensionierten Markisen treten bei dem ausgefahrenen Markisentuch unerwünschte Faltenbildungen auf. Diese Falten verlaufen in Längsrichtung des Markisentuchs, das heißt in Ausfahrrichtung des Markisentuchs.

Eine erste Ursache für derartige Faltenbildungen besteht darin, dass Markisentücher mit größeren Breiten nicht aus einer einzigen Tuchbahn hergestellt werden, sondern aus mehreren, über die Breite des Markisentuchs nebeneinander angeordneten Tuchbahnen, die an ihren angrenzenden Rändern überlappend angeordnet und miteinander vernäht sind. Im Bereich der Nähte weist das Markisentuch eine größere Dicke auf, was dazu führt, dass sich das Markisentuch in diesen Bereichen beim Aufwickeln wellt. Dies wiederum führt zu unerwünschten Faltenbildungen beim Abwickeln des Markisentuchs.

Um diese Faltenbildungen zu vermeiden, wird in der DE 195 48 552 A1 vorgeschlagen, auf die Wickelwelle der Markise Wellenabschnitte so aufzusetzen, dass zwischen diesen Nuten ausgebildet werden, in welchen die durch die Längsnähte verdickten Bereiche des Markisentuchs laufen. Damit kann jedoch die Faltenbildung des Markisentuchs nur äußerst unzureichend vermieden werden, da während des Aufwickelvorgangs des Markisentuchs sich deren Gesamtdurchmesser auf der Wickelwelle und damit auch die Gesamtverdickung im Bereich der Längsnähte ändern, was mit einer Nut, die stets dieselbe Form aufweist, nicht vollständig kompensiert werden kann.

Des Weiteren kann mit dieser Anordnung eine Faltenbildung des Markisentuchs, die durch ein Durchbiegen der Wickelwelle verursacht ist, generell nicht kompensiert werden. Bei Wickelwellen großer Länge kann ein derartiges Durchbiegen generell nicht verhindert werden, da durch das gespannte Markisentuch im Bereich der Wellenmitte stets sehr große Spannungskräfte auftreten. Durch diese mittige Durchbiegung der Wickelwelle entsteht jedoch zwangsläufig eine in Längsrichtung des Markisentuchs verlaufende Faltenbildung.

Die DE 198 02 114 A1 betrifft eine Vorrichtung für den Aufbau und den Abbau von Wandflächen aus flexiblem Bahnmaterial, wie Planen und dergleichen, wobei das Bahnmaterial in streifenförmigen Bahnsegmenten auf nebeneinander angeordneten Rollen auf- und abwickelbar ist und die Rollen abwechselnd mit einem Überlappungsbereich versetzt nebeneinander angeordnet sind, so dass die abgewinkelten Bahnsegmente eine durchgehende Fläche bilden.

Der Erfindung liegt die Aufgabe zugrunde, eine Markise der eingangs genannten Art bereitzustellen, bei welcher auch bei großen Breiten Faltenbildungen im Markisentuch vermieden werden.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die erfindungsgemäße Markise umfasst mehrere parallel in Abstand zueinander angeordnete Wickelwellen. Auf diesen Wickelwellen sind Tuchsegmente in Abstand zueinander auf- und abwickelbar angeordnet. Die Tuchsegmente verschiedener Wickelwellen sind versetzt zueinander so angeordnet, dass bei Abwickeln von den Wickelwellen sich die einzelnen Tuchsegmente zu einem geschlossenen Markisentuch ergänzen.

Der Grundgedanke der Erfindung besteht somit darin, bei einer Markise nicht mehr ein einstückiges, von einer Wickelwelle abwickelbares Markisentuch einzusetzen. Vielmehr sind erfindungsgemäß auf mehreren, vorzugsweise zwei parallel in Abstand zueinander angeordneten Wickelwellen voneinander völlig getrennte Tuchsegmente vorgesehen, die sich erst bei ihrem Abwickeln zu einem geschlossenen Markisentuch ergänzen. Dabei wird der Umstand ausgenutzt, dass die ausgefahrene Markise die einzelnen Tuchsegmente unter Spannung setzt. Bereits allein durch diese Spannung liegen benachbarte Tuchsegmente dicht aneinander an und bilden so ein geschlossenes Markisentuch.

Ein wesentlicher Vorteil hierbei besteht darin, dass die einzelnen Tuchsegmente eine Breite aufweisen, der nur etwa den n-ten (n ≥ 2) Bruchteil der Gesamtbreite des Markisentuchs ausmacht, wenn das Markisentuch aus insgesamt n Tuchsegmenten gebildet ist. Dadurch, dass die Tuchsegmente somit gegenüber der Gesamtbreite der Markise eine erheblich reduzierte Breite aufweisen, können diese aus einer einzigen Tuchbahn hergestellt werden. Damit aber weist jedes Tuchsegment eine homogene Dicke auf, wobei insbesondere keine Verdickungen in Längsrichtung, das heißt in Ausfahrrichtung der Markise vorgesehen sind. Dies wiederum führt dazu, dass keine Faltenbildungen der Tuchsegmente bei Auf- oder Abwickeln auf der jeweiligen Wickelwelle auftreten.

Ein weiterer wesentlicher Vorteil der Erfindung besteht darin, dass durch die Verteilung der Tuchsegmente auf mehrere Wickelwellen die Krafteinwirkung auf die einzelnen Wickelwellen bei ausgefahrenem Markisentuch gegenüber einer herkömmlichen Markise, bei welcher das gesamte Markisentuch auf einer Wickelwelle gelagert ist, erheblich reduziert ist. Damit aber wird ein Durchbiegen der Wickelwellen auch bei vollständig ausgefahrenem Markisentuch verhindert und somit auch dadurch bedingte Faltenbildungen.

Besonders vorteilhaft kann hierbei der Umstand ausgenutzt werden, dass auf jeder Wickelwelle Tuchsegmente vorgesehen sind, die in Abstand zueinander angeordnet sind. Damit können in den Bereichen der Wickelwellen, in welchen keine Tuchsegmente angeordnet sind, Fixierelemente angeordnet sein, mittels derer die Wickelwellen fest mit einer Auflage, beispielsweise einer Gehäusewand, verbunden sind. Durch die so ausgebildeten zusätzlichen Lagerpunkte kann ein Durchbiegen der Wickelwellen weiter vermieden werden. Insbesondere können dann sogar als Wickelwellen einfache Rohre mit geringen Durchmessern eingesetzt werden, die besonders kostengünstig herstellbar sind. Auch die so ausgebildeten Wickelwellen können sich bei ausgefahrener Markise nicht verbiegen.

Erfindungsgemäß liegen die ersten längsseitigen Enden der Wickelwellen und die zweiten längsseitigen Enden der Wickelwellen jeweils in einer senkrecht zu den Längsachsen der Wickelwellen orientierten Ebene. Die einzelnen Wickelwellen weisen dabei vorteilhaft identische Längen und Durchmesser auf.

Diese Anordnung von Wickelwellen kann in einer vorteilhaften Ausführungsform von einem Antrieb synchron angetrieben werden, wodurch ein simultanes Ein- und Ausfahren der Tuchsegmente gewährleistet ist.

Besonders vorteilhaft sind die Positionen der Tuchsegmente an einer Wickelwelle gegenüber den Positionen der Tuchsegmente der wenigstens einen anderen Wickelwelle so versetzt angeordnet, dass bei ausgefahrenen Tuchsegmenten jeweils ein Randbereich eines Tuchsegments auf einer Wickelwelle mit einem Randbereich eines Tuchsegments auf einer anderen Wickelwelle überlappt.

Prinzipiell können die Randbereiche der Tuchsegmente bei ausgefahrener Markise lose übereinander liegen, so dass allein durch die Spannung des Markisentuchs die überlappenden Randbereiche der Tuchsegmente dicht aufeinander liegen und so ein geschlossenes Markisentuch bilden.

Um auch bei ungünstigen Witterungsverhältnissen wie Regen oder bei Auftreten mäßiger Windstärken zu gewährleisten, dass die Tuchsegmente sich zu einem geschlossenen Markisentuch ergänzen, sind vorteilhaft bei ausgefahrenem Markisentuch die überlappenden Randbereiche zweier Tuchsegmente durch Verschlussmittel reversibel lösbar verschlossen.

Beispielsweise sind die Verschlussmittel von Magnetbändern gebildet, die entlang der Randbereiche der Tuchsegmente verlaufen. Alternativ können die Verschlussmittel von Klettbändern gebildet sein, die entlang der Randbereiche der Tuchsegmente verlaufen.

Schließlich können die Verschlussmittel dadurch gebildet sein, dass die Wickelwellen Profilierungen aufweisen, durch welche Ränder von Tuchsegmenten nach oben oder unten so abgebogen werden, dass die Ränder überlappender Tuchsegmente miteinander verhaken.

In jedem Fall wird durch diese Verschlussmittel auch bei mäßigen Störeinflüssen gewährleistet, dass das Markisentuch eine vollständig geschlossene Fläche bildet. Vorteilhaft hierbei ist, dass der Verschluss der Verschlussmittel selbsttätig bei Ausfahren der Markise erfolgt, eine Bedienperson hierzu also keine Einstellvorgänge vornehmen muss.

Alternativ oder zusätzlich kann ein elektrostatischer Aufladungseffekt der Tuchsegmente genutzt werden, damit die überlappenden Randbereiche der Tuchsegmente aneinander halten und so dicht schließende Nahtstellen bilden. Zweckmäßig sind die Randbereiche der Tuchsegmente hierzu mit elektrostatisch aufladbaren Materialien versehen.

Bei plötzlich auftretenden starken witterungsbedingten Störeinflüssen wie Sturmböen oder schlagartig einsetzendem Platzregen kann es bei herkömmlichen Markisen, insbesondere solchen mit großen Breiten, zu Beschädigungen des einstückig ausgebildeten Markisentuchs kommen, da dieses eine große Angriffsfläche bildet.

Bei der erfindungsgemäßen Markise ist diese Gefahr von Beschädigungen erheblich reduziert. Bei Auftreten plötzlicher Belastungen durch Sturm und/oder Starkregen werden die Verbindungen der Verschlussmittel gelöst, so dass beispielsweise Wasser durch die so gebildeten Spalte zwischen den Tuchsegmenten abfließen kann. Ein übermäßiges Ansammeln von Wasser auf der Oberseite des Markisentuchs, welches zu gravierenden Schäden führen kann, wird somit vermieden.

Die Erfindung wird im Folgenden anhand der Zeichnungen erläutert. Es zeigen:
- Figur 1:: Ausführungsbeispiel einer zwei Wickelwellen aufweisenden Markise.
- Figur 2:: Detaildarstellung der Wickelwellen der Markise gemäß Figur 1.
- Figur 3:: Detaildarstellung von Tuchsegmenten der Markise gemäß Figur 1.
- Figur 4a:: Erste Variante einer Wickelwelle mit einer Profilierung zur Führung eines Tuchsegments.
- Figur 4b:: Zweite Variante einer Wickelwelle mit einer Profilierung zur Führung eines Tuchsegments.

Figur 1 zeigt schematisch eine Markise 1, die vorliegend als Gelenkarmmarkise ausgebildet ist. Die Markise 1 dient als Sonnenschutz und ist an der Außenseite einer Wand 2 eines Gebäudes montiert. Die Markise 1 weist ein ein- und ausfahrbares Markisentuch 3 auf. Hierzu weist die Markise 1 zwei ein- und ausfahrbare Gelenkarme 4 auf, deren vordere freie Enden an einer Fallstange 5 angeordnet sind, an welcher der vordere Rand des Markisentuchs 3 fixiert ist.

Bei der in Figur 1 dargestellten, erfindungsgemäßen Markise 1 ist das Markisentuch 3 nicht einstückig ausgebildet sondern besteht aus mehreren, separaten Tuchsegmenten 3a, 3b, die auf unterschiedlichen Wickelwellen 6a, 6b auf- und abgewickelt werden können.

Bei der vorliegenden Ausführungsform der Markise 1 sind zwei identisch ausgebildete Wickelwellen 6a, 6b vorgesehen, das heißt die Wickelwellen 6a, 6b weisen jeweils identische Durchmesser und Längen auf. Die Wickelwellen 6a, 6b sind in Abstand zueinander mit parallel laufenden Längsachsen angeordnet. Die linken längsseitigen Enden der Wickelwellen 6a, 6b liegen in einer ersten senkrecht zu den Längsachsen der Wickelwellen 6a, 6b orientierten Ebene und sind in einer ersten Aufnahme 7a der Markise 1 gelagert. Die rechten längsseitigen Enden der Wickelwellen 6a, 6b liegen in einer zweiten senkrecht zu den Längsachsen der Wickelwellen 6a, 6b orientierten Ebene und sind in einer Aufnahme 7b der Markise 1 gelagert.

Die Markise 1 weist einen nicht gesondert dargestellten Antrieb auf, der die beiden Wickelwellen 6a, 6b synchron antreibt, so dass die Tuchsegmente 3a, 3b auf den Wickelwellen 6a, 6b simultan ein- und ausgefahren werden können. Der Antrieb kann hierzu einen Elektromotor mit einer nachgeordneten Übersetzung in Form von Zahnriemen oder dergleichen aufweisen, mittels derer die Antriebskraft des Elektromotors auf beide Wickelwellen 6a, 6b umgesetzt wird.

Figur 1 zeigt die Markise 1 im ausgefahrenen Zustand. Figur 2 zeigt eine Teildarstellung der Markise 1 gemäß Figur 1, wobei dort separat die Wickelwellen 6a, 6b mit den darauf aufgewickelten Tuchsegmenten 3a, 3b dargestellt sind.

Wie aus den Figuren 1 und 2 ersichtlich, sind zur Ausbildung des Markisentuchs 3 insgesamt fünf Tuchsegmente 3a, 3b vorgesehen. Dabei sind auf der ersten Wickelwelle 6a insgesamt drei Tuchsegmente 3a jeweils in Abstand zueinander angeordnet, während auf der zweiten Wickelwelle 6b zwei Tuchsegmente 3b in Abstand zueinander angeordnet sind. Die Tuchsegmente 3a, 3b auf den Wickelwellen 6a, 6b sind dabei versetzt angeordnet, das heißt die Tuchsegmente 3a der Wickelwelle 3a sind jeweils so angeordnet, das sie in den Lücken der zweiten Wickelwelle 6b, das heißt den Abschnitten der Wickelwelle 6b, wo keine Tuchsegmente 3b angeordnet sind, angebracht sind.

Die Wickelwellen 6a, 6b sind, wie aus Figur 2 ersichtlich, an ihren längsseitigen Enden in Lagern 8 gelagert, so dass sie mittels des Antriebs in Drehbewegungen bezüglich ihrer Längsachsen versetzt werden können, wodurch das Auf- oder Abwickeln der Tuchsegmente 3a, 3b erfolgt. Da auf beiden Wickelwellen 6a, 6b die Tuchsegmente 3a, 3b in Abständen zueinander liegen, sind bei beiden Wickelwellen 6a, 6b freiliegende Abschnitte ohne Tuchsegmente 3a, 3b vorhanden. In diesen Abschnitten sind die Wickelwellen 6a, 6b mit Fixierelementen 9 zusätzlich an der Wand 2 fixiert. Die Fixierelemente 9 weisen rohrförmige Aufnahmeelemente auf, in denen die Wickelwellen 6a, 6b drehbar gelagert sind. Die Fixierelemente 9 bilden zusätzliche Lagerpunkte für die Wickelwellen 6a, 6b, durch welche ein Durchbiegen der Wickelwellen 6a, 6b verhindert wird.

Die Tuchsegmente 3a, 3b auf den beiden Wickelwellen 6a, 6b bestehen jeweils aus einer einzelnen Tuchbahn, das heißt die einzelnen Tuchsegmente 3a, 3b weisen keine Längsnaht auf, die zwei Tuchbahnen miteinander verbinden. Dies ist deshalb möglich, da die Breiten der einzelnen Tuchsegmente 3a, 3b erheblich kleiner sind, als die Längen der Wickelwellen 6a, 6b. Durch die Bildung der Tuchsegmente 3a, 3b der jeweils einer einzelnen Tuchbahn weisen die Tuchsegmente 3a, 3b eine über ihre gesamte Breite homogen Dicke auf. Dadurch entstehen beim Auf- und Abwickeln keine Längsfalten in den Tuchsegmenten 3a, 3b.

Die einzelnen Tuchsegmente 3a der ersten Wickelwelle 6a sind gegenüber den Tuchsegmenten 3b auf der zweiten Wickelwelle 6b so versetzt angeordnet, dass bei Ausfahren der Markise 1 die Randbereiche der benachbarten Tuchsegmente 3a, 3b überlappen, so dass sich bei ausgefahrener Markise die Tuchsegmente 3a, 3b zu einem geschlossenen Markisentuch 3 ergänzen (Figur 1).

Figur 3 zeigt einen Querschnitt durch die ausgefahrenen Tuchsegmente 3a, 3b. Bei der in Figur 3 dargestellten Ausführungsform sind in die äußeren längsseitigen Ränder der Tuchsegmente 3a, 3b Magnetbänder 10 eingearbeitet, die sich jeweils über die gesamte Länge eines Tuchsegments 3a, 3b erstrecken. Die Magnetbänder 10 bilden reversibel lösbare Verschlussmittel, mittels derer die Nahtstellen zwischen benachbarten Tuchsegmenten 3a, 3b selbsttätig bei Ausfahren der Tuchsegmente 3a, 3b verschlossen werden. Bei ausgefahrenen Tuchsegmenten 3a, 3b stehen diese nämlich unter einer erheblichen Spannung, so dass die Magnetbänder 10 benachbarter Tuchsegmente 3a, 3b dicht übereinander liegen und so durch die wirkenden Magnetkräfte aufeinander fixiert werden. Bei Einfahren der Tuchsegmente 3a, 3b lösen sich die Magnetbänder 10 wieder selbsttätig. In einer alternativen Ausgestaltung können die Verschlussmittel auch von Klettbändern 10 ausgebildet sein. In jedem Fall sind die bandförmigen Verschlussmittel so in die Tuchsegmente 3a, 3b eingearbeitet, dass dadurch die Dicke des jeweiligen Tuchsegments 3a, 3b nicht oder nicht nennenswert vergrößert wird.

Wie aus den Figuren 1 bis 3 ersichtlich, sind die beiden außenliegenden Tuchsegmente 3a, deren äußere Randbereiche jeweils einen Außenrand des Markisentuchs 3 bilden, auf einer Wickelwelle 6a angeordnet. Wie aus Figur 3 ersichtlich, bilden die Tuchsegmente 3a jeweils eine obere Lage des Markisentuchs 3 in einer Ebene und die Tuchsegmente 3b jeweils eine darunter liegende, in einer Ebene orientierte, Lage des Markisentuchs 3. Damit wird trotz des Einsatzes von fünf Tuchsegmenten 3a, 3b eine nur zweilagige, das heißt flache Konstruktion der Tuchsegmente 3a, 3b zur Ausbildung des Markisentuchs 3 erhalten.

Die Figuren 4a, 4b zeigen eine alternative Ausgestaltung zur Ausbildung reversibler Verschlussmittel in den Randbereichen der Tuchsegmente 3a, 3b. Figur 4a zeigt einen Ausschnitt einer ersten Wickelwelle 6a der Markise 1 gemäß Figur 1 mit einem darauf angeordneten Tuchsegment 3a. Die Wickelwelle 6a ist gegenüber der Ausführungsform der Figuren 1 bis 3 derart abgeändert, dass diese Wickelwelle 6a speziell ausgeformte Profilierungen 11 aufweist, auf welchen die Tuchsegmente 3a gelagert sind. Die Profilierung 11 gemäß Figur 4a bildet eine konstante Querschnittsverbindung der Wickelwelle 6a. Diese Profilierung 11 erstreckt sich fast über die ganze Breite des jeweiligen Tuchsegments 3a, so dass die Ränder des Tuchsegments 3a über die Profilierungen 11 hinaus frei nach unten hängen. Bei Ausfahren eines solchen Tuchsegments 3a sind dessen Ränder somit nach unten gebogen.

Figur 4b zeigt einen Ausschnitt einer zweiten Wickelwelle 6a, wobei diese jeweils eine Profilierung 12 aufweist, auf welcher ein Tuchsegment 3b gelagert ist. Die Profilierung 12 bildet ebenfalls eine Querschnittsverbreiterung der Wickelwelle 6b, jedoch derart, dass deren Randzonen, auf welchen die Randbereiche des Tuchsegments 3b aufliegen, eine Erhöhung bilden. Dadurch werden die Randbereiche des Tuchsegments 3b bei Abwickeln von der Wickelwelle 6b nach oben gebogen.

Wird nun die Markise 1 mit den Wickelwellen 6a, 6b gemäß den Figuren 4a, 4b ausgefahren, werden die Randbereiche der Tuchsegmente 3a durch die Profilierungen 11 nach unten gebogen, während die Randbereiche der benachbarten Tuchsegmente 3b durch die Profilierungen 12 oben aufgebogen werden. Dadurch verhaken die Randbereiche aneinander angrenzender Tuchsegmente 3a, 3b ineinander und bilden reversibel lösbare Verschlussmittel.

### Bezugszeichenliste

- (1): Markise
- (2): Wand
- (3): Markisentuch
- (3a): Tuchsegment
- (3b): Tuchsegment
- (4): Gelenkarm
- (5): Fallstange
- (6a): Wickelwelle
- (6b): Wickelwelle
- (7a): Aufnahme
- (7b): Aufnahme
- (8): Lager
- (9): Fixierelement
- (10): Magnetband
- (11): Profilierung
- (12): Profilierung

## Patentansprüche

1. Markise (1) mit mehreren parallel in Abstand zueinander angeordneten Wickelwellen (6a, 6b), wobei auf diesen Tuchsegmente (3a, 3b) in Abstand zueinander auf- und abwickelbar angeordnet sind und die Tuchsegmente (3a, 3b) verschiedener Wickelwellen (6a, 6b) versetzt zueinander so angeordnet sind, dass bei Abwickeln von den Wickelwellen (6a, 6b) sich die einzelnen Tuchsegmente (3a, 3b) zu einem geschlossenen Markisentuch (3) ergänzen, **dadurch gekennzeichnet, dass** die ersten längsseitigen Enden der Wickelwellen (6a, 6b) und die zweiten längsseitigen Enden der Wickelwellen (6a, 6b) jeweils in einer senkrecht zu den Längsachsen der Wickelwellen (6a, 6b) orientierten Ebene liegen und in einer Aufnahme
(7a, 7b) gelagert sind.

2. Markise nach Anspruch 1, **dadurch gekennzeichnet, dass** diese zwei Wickelwellen (6a, 6b) aufweist.

3. Markise nach einem der Ansprüche 1 oder 2, **dadurch gekennzeichnet, dass** deren Wickelwellen (6a, 6b) identische Längen und Durchmesser aufweisen.

4. Markise nach einem der Ansprüche 1 bis 3, **dadurch gekennzeichnet, dass** die Wickelwellen (6a, 6b) von einem Antrieb synchron angetrieben sind.

5. Markise nach einem der Ansprüche 1 bis 4, **dadurch gekennzeichnet, dass** jedes Tuchsegment (3a, 3b) eine homogene Dicke aufweist.

6. Markise nach Anspruch 5, **dadurch gekennzeichnet, dass** jedes Tuchsegment (3a, 3b) aus nur einer Tuchbahn besteht.

7. Markise nach einem der Ansprüche 1 bis 6, **dadurch gekennzeichnet, dass** die Positionen der Tuchsegmente (3a) an einer Wickelwelle (6a) gegenüber den Positionen der Tuchsegmente (3b) der wenigstens einen anderen Wickelwelle (6b) so versetzt angeordnet sind, dass bei ausgefahrenen Tuchsegmenten (3a, 3b) jeweils ein Randbereich eines Tuchsegments (3a) auf einer Wickelwelle (6a) mit einem Randbereich eines Tuchsegments (3b) auf einer anderen Wickelwelle (6b) überlappt.

8. Markise nach Anspruch 7, **dadurch gekennzeichnet, dass** auf einer Wickelwelle (6a) zwei außenliegende Tuchsegmente (3a, 3b) vorgesehen sind, deren äußere Randbereiche jeweils einen Außenrand des Markisentuchs (3) bilden.

9. Markise nach einem der Ansprüche 7 oder 8, **dadurch gekennzeichnet, dass** bei ausgefahrenem Markisentuch (3) die überlappenden Randbereiche zweier Tuchsegmente (3a, 3b) mittels Verschlussmitteln reversibel lösbar verschlossen sind.

10. Markise nach Anspruch 9, **dadurch gekennzeichnet, dass** die Verschlussmittel von Magnetbändern (10) gebildet sind, die entlang der Randbereiche der Tuchsegmente (3a, 3b) verlaufen.

11. Markise nach Anspruch 9, **dadurch gekennzeichnet, dass** die Verschlussmittel von Klettbändern (10) gebildet sind, die entlang der Randbereiche der Tuchsegmente (3a, 3b) verlaufen.

12. Markise nach Anspruch 9, **dadurch gekennzeichnet, dass** die Wickelwellen (6a, 6b) Profilierungen (11, 12) aufweisen, durch welche Ränder von Tuchsegmenten (3a, 3b) nach oben oder unten so abgebogen werden, dass die Ränder überlappender Tuchsegmente (3a, 3b) miteinander verhaken.

13. Markise nach einem der Ansprüche 1 bis 12, **dadurch gekennzeichnet, dass** an jeder Wickelwelle (6a, 6b) in den Bereichen, an welchen keine Tuchsegmente (3a, 3b) gelagert sind, Fixierelemente (9) vorgesehen sind, mittels derer die Wickelwellen (6a, 6b) an einer Auflage fixiert sind.

## Claims

1. Awning (1) with a plurality of parallel winding shafts (6a, 6b) arranged at a mutual spacing, wherein fabric segments (3a, 3b) are arranged on these at a mutual spacing to be able to be wound up and unwound and the fabric segments (3a, 3b) of different winding shafts (6a, 6b) are so arranged to be offset from one another that on unwinding from the winding shafts (6a, 6b) the individual fabric segments (3a, 3b) combine to form a closed awning fabric (3), **characterised in that** the first longitudinal-side ends of the winding shafts (6a, 6b) and the second longitudinal-side ends of the winding shafts (6a, 6b) respectively lie in a plane oriented perpendicularly to the longitudinal axes of the winding shafts (6a, 6b) and are mounted in a mount.

2. Awning according to claim 1, **characterised in that** this comprises two winding shafts (6a, 6b).

3. Awning according to one of claims 1 and 2, **characterised in that** the winding shafts (6a, 6b) thereof have identical lengths and diameters.

4. Awning according to any one of claims 1 to 3, **characterised in that** the winding shafts (6a, 6b) are driven synchronously by a drive.

5. Awning according to any one of claims 1 to 4, **characterised in that** each fabric segment (3a, 3b) has a homogenous thickness.

6. Awning according to claim 5, **characterised in that** each fabric segment (3a, 3b) consists of only one fabric web.

7. Awning according to any one of claims 1 to 6, **characterised in that** the positions of the fabric segments (3a) at a winding shaft (6a) are arranged to be so offset relative to the positions of the fabric segments (3b) of at least one other winding shaft (6b) that when the fabric segments (3a, 3b) are moved out a respective edge region of a fabric segment (3a) on a winding shaft (6a) overlaps an edge region of a fabric segment (3b) on another winding shaft (6b).

8. Awning according to claim 7, **characterised in that** two outwardly disposed fabric segments (3a, 3b), the outer edge regions of which each form an outer edge of the awning fabric (3), are provided on one winding shaft (6a).

9. Awning according to one of claims 7 and 8, **characterised in that** when the awning fabric (3) is moved out the overlapping edge regions of two fabric segments (3a, 3b) are reversibly releasably closed by closure means.

10. Awning according to claim 9, **characterised in that** the closure means are formed by magnet strips (10) extending along the edge regions of the fabric segments (3a, 3b).

11. Awning according to claim 9, **characterised in that** the closure means are formed by hook-and-burr strips (10) extending along the edge regions of the fabric segments (3a, 3b).

12. Awning according to claim 9, **characterised in that** the winding shafts (6a, 6b) have profiled portions (11, 12) by which edges of fabric segments (3a, 3b) are so bent away upwardly or downwardly that the edges of overlapping fabric segments (3a, 3b) hook together.

13. Awning according to any one of claims 1 to 12, **characterised in that** fixing elements (9) by means of which the winding shafts (6a, 6b) are fixed to a support are provided at each winding shaft (6a, 6b) in the regions at which no fabric segments (3a, 3b) are mounted.

## Revendications

1. Auvent (1) avec plusieurs arbres d'enroulement (6a, 6b) disposés parallèlement à distance entre eux, sachant que des segments de toile (3a, 3b) sont disposés à distance entre eux sur ces arbres en pouvant être enroulés et déroulés et que les segments de toile (3a, 3b) de différents arbres d'enroulement (6a, 6b) sont disposés en étant mutuellement décalés de telle sorte que, lorsqu'ils sont déroulés des arbres d'enroulement (6a, 6b), les segments de toile individuels (3a, 3b) se complètent pour former une toile d'auvent fermée (3), **caractérisé en ce que** les premières extrémités longitudinales des arbres d'enroulement (6a, 6b) et les deuxièmes extrémités longitudinales des arbres d'enroulement (6a, 6b) se situent respectivement dans un plan orienté perpendiculairement aux axes longitudinaux des arbres d'enroulement (6a, 6b) et sont montés dans un élément récepteur (7a, 7b).

2. Auvent selon la revendication 1, **caractérisé en ce qu'**il présente deux arbres d'enroulement (6a, 6b).

3. Auvent selon l'une des revendications 1 ou 2, **caractérisé en ce que** ses arbres d'enroulement (6a, 6b) présentent une longueur identique et un diamètre identique.

4. Auvent selon l'une des revendications 1 à 3, **caractérisé en ce que** les arbres d'enroulement (6a, 6b) sont entraînés de manière synchrone par un entraînement.

5. Auvent selon l'une des revendications 1 à 4, **caractérisé en ce que** chaque segment de toile (3a, 3b) présente une épaisseur homogène.

6. Auvent selon la revendication 5, **caractérisé en ce que** chaque segment de toile (3a, 3b) est constitué d'une seule bande de toile.

7. Auvent selon l'une des revendications 1 à 6, **caractérisé en ce que** les positions des segments de toile (3a) sur un arbre d'enroulement (6a) sont disposées en étant décalées par rapport aux positions des segments de toile (3b) d'un autre arbre d'enroulement au moins unique (6b) de telle sorte que, lorsque les segments de toile (3a, 3b) sont déployés, une région de bord d'un segment de toile (3a) sur un arbre d'enroulement (6a) chevauche une région de bord d'un segment de toile (3b) sur un autre arbre d'enroulement (6b).

8. Auvent selon la revendication 7, **caractérisé en ce qu'**il est prévu sur un arbre d'enroulement (6a) deux segments de toile extérieurs (3a, 3b), dont les régions de bord extérieures forment respectivement un bord extérieur de la toile d'auvent (3).

9. Auvent selon l'une des revendications 7 ou 8, **caractérisé en ce que**, lorsque la toile d'auvent (3) est déployée, les régions de bord en chevauchement de deux segments de toile (3a, 3b) sont fermées de manière amovible et réversible à l'aide de moyens de fermeture.

10. Auvent selon la revendication 9, **caractérisé en ce que** les moyens de fermeture sont formés par des bandes aimantées (10), qui s'étendent le long des régions de bord des segments de toile (3a, 3b).

11. Auvent selon la revendication 9, **caractérisé en ce que** les moyens de fermeture sont formés par des bandes auto-agrippantes (10), qui s'étendent le long des régions de bord des segments de toile (3a, 3b).

12. Auvent selon la revendication 9, **caractérisé en ce que** les arbres d'enroulement (6a, 6b) présentent des profilages (11, 12), par lesquels les bords des segments de toile (3a, 3b) sont repliés vers le haut ou vers le bas de telle sorte que les bords de segments de toile (3a, 3b) en chevauchement s'accrochent ensemble.

13. Auvent selon l'une des revendications 1 à 12, **caractérisé en ce que** des éléments de fixation (9) sont prévus sur chaque arbre d'enroulement (6a, 6b) dans les régions où ne sont pas montés de segments de toile (3a, 3b), éléments au moyen desquels les arbres d'enroulement (6a, 6b) sont fixés sur un support.
